# FASCICULE DE BREVET EUROPEEN

(11) **EP 4 090 195 B1**
(45) Date de publication et mention de la délivrance du brevet: **27.11.2024**
(21) Numéro de dépôt: 21719688.0
(22) Date de dépôt: 13.01.2021
(51) Int. Cl.: A45C 5/03, A45C 5/14, A45C 13/10

(54) **ARTICLE DE MAROQUINERIE DU TYPE BAGAGE**
GEPÄCKSTÜCKLEDERGEGENSTAND
LUGGAGE-TYPE LEATHER ARTICLE

(30) Priorité: 17.01.2020 FR 2000482
(43) Date de publication de la demande: 23.11.2022
(73) Titulaire: Hermes Sellier, 75008 Paris (FR)
(72) Inventeur: BRUNI, Pietro, 63100 Ascoli Piceno (IT); BADSTÜBER, David, 75020 Paris (FR)
(74) Mandataire: Santarelli
(86) Numéro de dépôt international: PCT/FR2021/050057
(87) Numéro de publication internationale: WO 2021/144533

(56) Documents cités:
- US-A1- 2014 166 416
- US-A1- 2016 213 110
- US-A1- 2017 303 651

## Description

### Domaine technique de l'invention

L'invention concerne un article de maroquinerie du type bagage, comportant au moins deux demi-coquilles au moins partiellement rigides et au moins une fermeture à glissière configurée pour relier les deux demi-coquilles dans une configuration fermée du bagage. Il peut s'agir par exemple d'une valise, ou d'une malle, ou de tout autre article du même genre.

### Etat de la technique

On connaît des bagages comportant deux demi-coquilles au moins partiellement rigides et une fermeture à glissière configurée pour relier les deux demi-coquilles dans une configuration fermée du bagage. La fermeture à glissière est souvent disposée sur le pourtour du bagage, à la jonction entre les deux demi-coquilles lorsqu'il se trouve dans sa configuration fermée. Le bagage comporte une bande de liaison reliant de manière permanente les deux demi-coquilles et la fermeture à glissière s'étend de part et d'autre de cette bande de liaison et le long du pourtour du bagage. Pour passer le bagage de sa configuration fermée à une configuration ouverte où les deux demi-coquilles peuvent être écartées l'une de l'autre pour avoir accès à l'intérieur du bagage, au moins une tirette de la fermeture à glissière est déplacée en direction de la bande de liaison. Il est nécessaire de déplacer la tirette jusqu'à la bande de liaison et donc d'ouvrir manuellement et complètement toute la fermeture à glissière pour permettre une ouverture complète du bagage.

On connaît du document US 2014/166416 un bagage dans lequel la fermeture à glissière est décalée sur le côté du bagage entre la partie haute et la partie basse du bagage (pris debout).

On connaît aussi du document US 2016/213110 un bagage dont la fermeture à glissière s'étend en majeure partie dans un même plan horizontal, sur les quatre côtés du bagage, jusqu'à rejoindre une bande de liaison sur un côté latéral du bagage, où elle est alors décalée.

### Exposé de l'invention

L'invention vise à fournir un article de maroquinerie du type bagage selon la revendication 1. Des caractéristiques préférées de l'invention sont présentées dans les revendications dépendantes.

L'invention a ainsi pour objet un article de maroquinerie du type bagage, comportant deux demi-coquilles au moins partiellement rigides, une bande de liaison ménagée sur un premier côté du bagage et reliant de manière permanente les deux demi-coquilles, et une fermeture à glissière qui s'étend de part et d'autre de la bande de liaison, le long du pourtour du bagage, et qui est configurée pour relier les deux demi-coquilles dans une configuration fermée du bagage, avec le pourtour du bagage qui est formé du premier côté, d'un deuxième côté qui s'étend depuis le premier côté, d'un troisième côté opposé au deuxième côté et qui s'étend depuis le premier côté, et d'un quatrième côté opposé au premier côté et qui rejoint les deuxième et troisième côtés, et avec les deuxième et troisième côtés qui sont séparés du premier côté par des premières zones de coin respectives ayant une forme sensiblement arrondie ; où la fermeture à glissière s'étend sur chacun des deuxième et troisième côtés de manière rectiligne et dans un premier plan horizontal jusqu'aux premières zones de coin respectives, où la fermeture à glissière est incurvée jusqu'au premier côté, où elle s'étend alors jusqu'à la bande de liaison de manière rectiligne et dans un second plan horizontal distinct du premier plan horizontal.

La disposition de la fermeture à glissière sur les deuxième et troisième côtés dans un premier plan qui est décalé par rapport au premier côté où se trouve la bande de liaison, et donc la charnière permettant d'articuler les deux demi-coquilles, permet de faciliter le passage du bagage de sa configuration fermée où les deux demi-coquilles sont reliées l'une à l'autre par la fermeture à glissière, vers une configuration ouverte où les deux demi-coquilles sont écartées l'une de l'autre ; et ce même si l'utilisateur qui souhaite ouvrir son bagage n'actionne pas la fermeture à glissière jusqu'à la bande de liaison. En effet, lorsque l'utilisateur écarte les demi-coquilles l'une de l'autre, la courbure de la fermeture à glissière au niveau des premières zones de coin peut aider cette dernière à continuer sa translation sur le premier côté en direction de la bande de liaison formant charnière, sans forcément aller jusqu'à cette dernière. Au surplus, la rigidité des deux demi-coquilles facilite encore le passage de la configuration fermée à la configuration ouverte en ce que l'utilisateur n'a pas à forcer particulièrement le mouvement d'ouverture.

Des caractéristiques préférées particulièrement simples, commodes et économiques de l'article de maroquinerie selon l'invention sont présentées ci-dessous.

Les deux demi-coquilles peuvent être ménagées de sorte à définir respectivement environ un tiers du volume de l'article et environ deux tiers du volume de l'article.

Le premier plan horizontal peut être défini sensiblement aux deux tiers de l'épaisseur des deuxième et troisième côtés.

Le deuxième plan horizontal peut être défini sensiblement au milieu ou au tiers de l'épaisseur des deuxième et troisième côtés, et la bande de liaison est ménagée sensiblement au milieu ou au tiers de l'épaisseur du premier côté.

La distance séparant le premier plan horizontal et le deuxième plan horizontal peut être comprise entre environ 10 mm et environ 50 mm.

Par exemple, pour un bagage présentant des dimensions dites du type cabine, la distance peut être comprise entre environ 20 mm et environ 30 mm ; plutôt entre environ 30 mm et environ 50 mm un pour bagage présentant des dimensions dites du type soute ; ou encore moins de 20 mm pour un bagage plus petit pour le bagage cabine.

Les deuxième et troisième côtés sont séparés du quatrième côté par des secondes zones de coin respectives ayant une forme sensiblement arrondie, et la fermeture à glissière s'étend sur chacun des deuxième et troisième côtés de manière rectiligne et dans le premier plan horizontal jusqu'aux secondes zones de coin respectives, où la fermeture à glissière se prolonge dans le même premier plan horizontal jusqu'au quatrième côté où elle s'étend encore dans ce premier plan horizontal.

L'article peut comporter une poignée assujettie sur son quatrième côté, sensiblement au milieu d'épaisseur de ce dernier. L'agencement de la poignée peut être au milieu ou un peu décalé par rapport au milieu de l'épaisseur du bagage et plus généralement, la poignée peut être disposée en fonction du centre de gravité du bagage, de sorte à permettre une ouverture aisée et une bonne tenue du bagage en configuration ouverte à 180°.

La fermeture à glissière peut comporter deux portions de glissière assujetties respectivement aux deux demi-coquilles et au moins une tirette coopérant avec les deux portions de glissières.

La fermeture à glissière peut comporter deux tirettes, chacune étant prévue pour être déplacée en direction de la bande de liaison, respectivement via le deuxième coté et le troisième côté.

L'article peut être une valise ou une malle.

Les deux demi-coquilles peuvent être recouvertes d'un habillage ornemental, par exemple en cuir.

### Brève description des figures

On va maintenant poursuivre l'exposé de l'invention par la description d'exemples de réalisation, donnée ci-après à titre illustratif et non limitatif, en référence aux dessins annexés.
La figure 1 représente schématiquement un article de maroquinerie du type bagage, en particulier une valise en configuration fermée, en vue de face où un quatrième côté de la valise est visible.
La figure 2 est similaire à celle de la figure 1, en vue de derrière où un premier côté de la valise est visible.
La figure 3 est similaire à celle des figures 1 et 2, en vue de côté où un troisième côté de la valise est visible.
La figure 4 est similaire à celle des figures 1 à 3, en vue de trois quart où le premier côté et le troisième côté de la valise est visible.
La figure 5 est similaire à celle de la figure 4, sauf que la valise est en configuration ouverte.

### Description détaillée

Les figures 1 illustrent un article de maroquinerie, du type bagage, et en particulier ici une valise 1 à roulettes 2, montrée en configuration fermée et selon différents angles de vue.

La valise 1 présente une forme globalement parallélépipédique, ayant six côtés, dont une paroi frontale 3 aussi appelée quatrième côté, une paroi arrière 4 aussi appelée premier côté, des parois latérales 5 et 6 appelées aussi respectivement deuxième et troisième côtés, une paroi de fond 7 appelé aussi cinquième côté et une paroi de dessus 8 aussi appelée sixième côté.

La paroi latérale 5 et la paroi latérale 6 sont opposées et s'étendent chacune à une extrémité depuis la paroi arrière 4 et à une extrémité opposée depuis la paroi frontale 3, laquelle est opposée à la paroi arrière 4. Les parois de fond et de dessus 7 et 8 sont opposées et sont reliées chacune aux parois frontale 3, arrière 4 et latérales 5 et 6.

La valise 1 est formée d'une enveloppe substantiellement rigide présentant deux demi-coquilles appelées demi-coquille inférieure 9 et demi-coquille supérieure 10.

Les demi-coquilles inférieure et supérieure 9 et 10 définissent un espace interne dans la configuration fermée de la valise 1.

Les demi-coquilles inférieure et supérieure 9 et 10 peuvent être recouvertes d'un habillage ornemental, par exemple en cuir.

Les roulettes 2 de la valise 1 saillent de sa paroi latérale 6.

La valise 1 est pourvue au niveau des coins des demi-coquilles inférieure et supérieure 9 et 10 d'organes de renfort 15.

La valise 1 comporte une poignée 16 assujettie sur sa paroi frontale 3, sensiblement au milieu de l'épaisseur de la valise 1, lequel est représenté par l'axe M sur la figure 1.

On parle ici d'épaisseur car on peut considérer que la valise 1 présente généralement une hauteur définie sensiblement par la distance séparant les parois latérales 5 et 6 ; une largeur définie sensiblement par la distance séparant les parois frontale et arrière 3 et 4 ; et une épaisseur définie sensiblement par la distance séparant les parois de fond et de dessus 7 et 8.

La valise 1 présente une bande de liaison 11 ménagée sur sa paroi arrière 4.

La bande de liaison 11 forme une jonction permanente entre les demi-coquilles inférieure et supérieure 9 et 10.

La bande de liaison 11 en outre une charnière pour le passage de la valise 1 depuis sa configuration fermée vers une configuration ouverte dans laquelle les demi-coquilles inférieure et supérieure 9 et 10 sont écartées l'une de l'autre (figure 5).

La valise 1 est pourvue d'une fermeture à glissière 12 qui s'étend de part et d'autre de la bande de liaison 11, le long du pourtour du bagage.

Le pourtour de la valise 1 est formé de la paroi frontale 3 ou quatrième côté, de la paroi arrière 4 ou premier côté, et des parois latérales 5 et 6 ou deuxième et troisième côtés.

La paroi arrière 4 est séparée des parois latérales 5 et 6 par des premières zones de coin 13 respectives ayant une forme sensiblement arrondie ; tandis que la paroi frontale 3 est séparée des parois latérales 5 et 6 par des secondes zones de coin 14 respectives ayant aussi une forme sensiblement arrondie.

La fermeture à glissière 12 est configurée pour relier les demi-coquilles inférieure et supérieure 9 et 10 dans la configuration fermée de la valise 1.

La fermeture à glissière 12 comporte deux portions de glissière 17 et 18 assujetties respectivement aux demi-coquille inférieure et supérieure 9 et 10.

La fermeture à glissière comporte ici deux tirettes 19 coopérant avec les deux portions de glissière 17 et 18.

Chacune des tirettes 19 est prévue pour être déplacée en direction de la bande de liaison 11, via la paroi frontale 3 puis les parois latérales 5 et 6 respectives.

La fermeture à glissière 12 s'étend sur la paroi frontale 3 et sur chacune des parois latérales 5 et 6 de manière rectiligne et dans un premier plan horizontal P1 jusqu'aux premières zones de coin respectives 13.

A l'entrée des premières zones de coin respectives 13, la fermeture à glissière 12 est incurvée jusqu'à la paroi arrière 4.

En sortie des premières zones de coin respectives 13 et au niveau de la paroi arrière 4, la fermeture à glissière 12 s'étend alors jusqu'à la bande de liaison 12 de manière globalement rectiligne et dans un second plan horizontal P2 distinct du premier plan horizontal P1.

Ici, la fermeture à glissière 12 est incurvée vers le bas, c'est-à-dire en direction de la paroi de fond 7 de la valise 1.

Les premiers et second plan horizontaux P1 et P2 sont donc décalés, avec le second plan horizontal P2 qui se trouve plus vers la paroi de fond 7 que le premier plan horizontal P1.

Le premier plan horizontal P1 est défini sensiblement aux deux tiers de l'épaisseur de la valise 1 et en particulier des parois latérales 4 et 5 et de la paroi frontale 3 ; tandis que le deuxième plan horizontal P2 est défini sensiblement au milieu de l'épaisseur de la valise 1 et en particulier de la paroi arrière 4.

La bande de liaison 11 est quant à elle ménagée dans la continuité de la fermeture à glissière 12 sur la paroi arrière 4 et se trouve ainsi au de l'épaisseur de la valise 1.

En d'autres termes, l'axe M visible sur la figure 1 et par lequel passe la poignée 16 se trouve dans le deuxième plan horizontal P2.

Ainsi, les demi-coquilles inférieure et supérieure 9 et 10 sont ménagées de sorte à définir respectivement environ un tiers du volume de la valise 1 et environ deux tiers du volume de la valise 1.

La distance séparant le premier plan horizontal P1 et le deuxième plan horizontal P2 est ici d'environ 20 mm.

Plus généralement, la distance séparant le premier plan horizontal et le deuxième plan horizontal peut être comprise entre environ 10 mm et environ 50 mm.

En particulier, pour un bagage présentant des dimensions dites du type cabine, la distance peut être comprise entre environ 20 mm et environ 30 mm ; plutôt entre environ 30 mm et environ 50 mm un pour bagage présentant des dimensions dites du type soute ; ou encore moins de 20 mm pour un bagage plus petit pour le bagage cabine.

Par exemple, le deuxième plan horizontal peut en variante être défini sensiblement au tiers de l'épaisseur de la valise plutôt qu'au milieu, et la bande de liaison peut aussi être ménagée sensiblement au tiers de l'épaisseur de la paroi arrière.

La disposition en décalé de la fermeture à glissière 12 sur les parois frontale 3 et latérales 5 et 6 (dans le premier plan P1) et sur la paroi arrière 4 (second plan P2) où se trouve la bande de liaison 11, et donc la charnière permettant d'articuler les demi-coquilles inférieure et supérieure 9 et 10, permet de faciliter le passage de la valise de sa configuration fermée où les demi-coquilles inférieure et supérieure 9 et 10 sont reliées l'une à l'autre par la fermeture à glissière 12, vers sa configuration ouverte où les demi-coquilles inférieure et supérieure 9 et 10 sont écartées l'une de l'autre ; et ce même si l'utilisateur qui souhaite ouvrir sa valise 1 n'actionne pas les tirettes 19 de la fermeture à glissière 12 jusqu'au bout, c'est-à-dire jusqu'à la bande de liaison 11.

En effet, ainsi qu'illustré sur la figure 5, lorsque l'utilisateur écarte les demi-coquilles inférieure et supérieure 9 et 10 l'une de l'autre, la courbure de la fermeture à glissière 12 au niveau des premières zones de coin 13 aide cette dernière à continuer sa translation sur la paroi arrière 4 vers la bande de liaison 11 formant charnière.

Au surplus, la rigidité des demi-coquilles inférieure et supérieure 9 et 10 facilite encore le passage de la configuration fermée à la configuration ouverte en ce que l'utilisateur n'a pas à forcer particulièrement le mouvement d'ouverture.

En variante, l'article de maroquinerie n'est pas une valise mais une malle, ou tout autre article du même genre.

## Revendications

1. Article de maroquinerie du type bagage, comportant deux demi-coquilles (9, 10) au moins partiellement rigides, une bande de liaison (11) ménagée sur un premier côté (4) du bagage et reliant de manière permanente les deux demi-coquilles, et une fermeture à glissière (12) qui s'étend de part et d'autre de la bande de liaison, le long du pourtour du bagage, et qui est configurée pour relier les deux demi-coquilles dans une configuration fermée du bagage, avec le pourtour du bagage qui est formé du premier côté, d'un deuxième côté (5) qui s'étend depuis le premier côté, d'un troisième côté (6) opposé au deuxième côté et qui s'étend depuis le premier côté, et d'un quatrième côté (3) opposé au premier côté et qui rejoint les deuxième et troisième côtés, et avec les deuxième et troisième côtés qui sont séparés du premier côté par des premières zones de coin (13) respectives ayant une forme sensiblement arrondie ; où la fermeture à glissière (12) s'étend sur chacun des deuxième et troisième côtés (5, 6) de manière rectiligne et dans un premier plan horizontal (P1) jusqu'aux premières zones de coin respectives, où la fermeture à glissière est incurvée jusqu'au premier côté (4), où elle s'étend alors jusqu'à la bande de liaison (11) de manière rectiligne et dans un second plan horizontal (P2) distinct du premier plan horizontal (P1).

2. Article selon la revendication 1, **caractérisé en ce que** les deux demi-coquilles (10, 9) sont ménagées de sorte à définir respectivement environ un tiers du volume de l'article (1) et environ deux tiers du volume de l'article.

3. Article selon l'une des revendications 1 et 2, **caractérisé en ce que** le premier plan horizontal (P1) est défini sensiblement aux deux tiers de l'épaisseur des deuxième et troisième côtés (5, 6).

4. Article selon l'une quelconque des revendications 1 à 3, caractérisé en que le deuxième plan horizontal (P2) est défini sensiblement au milieu ou au tiers de l'épaisseur des deuxième et troisième côtés (5, 6), et la bande de liaison (11) est ménagée sensiblement au milieu ou au tiers de l'épaisseur du premier côté (4).

5. Article selon l'une quelconque des revendications 1 à 4, **caractérisé en ce que** la distance séparant le premier plan horizontal (P1) et le deuxième horizontal (P2) est comprise entre environ 10 mm et environ 50 mm.

6. Article selon l'une quelconque des revendications 1 à 5, **caractérisé en ce que** les deuxième et troisième côtés (5, 6) sont séparés du quatrième côté (3) par des secondes zones de coin respectives (14) ayant une forme sensiblement arrondie, et la fermeture à glissière (12) s'étend sur chacun des deuxième et troisième côtés de manière rectiligne et dans le premier plan horizontal (P1) jusqu'aux secondes zones de coin respectives, où la fermeture à glissière se prolonge dans le même premier plan horizontal jusqu'au quatrième côté où elle s'étend encore dans ce premier plan horizontal.

7. Article selon la revendication 6, **caractérisé en ce qu'**il comporte une poignée (16) assujettie sur son quatrième côté (3), sensiblement au milieu de l'épaisseur de ce dernier.

8. Article selon l'une quelconque des revendications 1 à 7, **caractérisé en ce que** la fermeture à glissière (12) comporte deux portions de glissière (17, 18) assujetties respectivement aux deux demi-coquilles (9, 10) et au moins une tirette (19) coopérant avec les deux portions de glissières.

9. Article selon la revendication 8, **caractérisé en ce que** la fermeture à glissière (12) comporte deux tirettes (19), chacune étant prévue pour être déplacée en direction de la bande de liaison (11), respectivement via le deuxième coté (5) et le troisième côté (6).

10. Article selon l'une quelconque des revendications 1 à 9, **caractérisé en ce qu'**il s'agit d'une valise ou d'une malle.

## Patentansprüche

1. Lederwarenartikel vom Typ Gepäckstück, umfassend zwei mindestens teilweise feste Halbschalen (9, 10), einen Verbindungsstreifen (11), der auf einer ersten Seite (4) des Gepäckstücks ausgebildet ist und die beiden Halbschalen permanent verbindet, und einen Reißverschluss (12), der sich entlang des Umfangs des Gepäckstücks auf beiden Seiten des Verbindungsstreifens erstreckt und dazu konfiguriert ist, die beiden Halbschalen in einer geschlossenen Konfiguration des Gepäckstücks zu verbinden, wobei der Umfang des Gepäckstücks aus der ersten Seite, aus einer zweiten Seite (5), die sich von der Seite erstreckt, aus einer dritten Seite (6), die gegenüber der zweiten Seite liegt und sich von der ersten Seite erstreckt, und aus einer vierten Seite (3), die gegenüber der ersten Seite liegt und die zweite und die dritte Seite verbindet, gebildet wird, und wobei die zweite und die dritte Seite von der ersten Seite durch jeweilige erste Eckbereiche (13) getrennt sind, die jeweils eine im Wesentlichen abgerundete Form aufweisen; wobei sich der Reißverschluss (12) jeweils geradlinig auf der zweiten und der dritten Seite (5, 6) in einer ersten horizontalen Ebene (P1) bis zu den jeweiligen ersten Eckbereichen erstreckt, wobei der Reißverschluss bis zur ersten Seite (4) gebogen ist, wo er sich anschließend geradlinig bis zum Verbindungsstreifen (11) in einer zweiten horizontalen Ebene (P2), die sich von der ersten horizontalen Ebene (P1) unterscheidet, erstreckt.

2. Artikel nach Anspruch 1, **dadurch gekennzeichnet, dass** die beiden Halbschalen (10, 9) derart ausgebildet sind, dass sie etwa ein Drittel des Volumens des Artikels (1) bzw. etwa zwei Drittel des Volumens des Artikels definieren.

3. Artikel nach einem der Ansprüche 1 und 2, **dadurch gekennzeichnet, dass** die erste horizontale Ebene (P1) im Wesentlichen in zwei Dritteln der Dicke der zweiten und der dritten Seite (5, 6) definiert wird.

4. Artikel nach einem der Ansprüche 1 bis 3, **dadurch gekennzeichnet, dass** die zweite horizontale Ebene (P2) im Wesentlichen in der Mitte oder in einem Drittel der Dicke der zweiten und der dritten Seite (5, 6) definiert wird und dass der Verbindungsstreifen (11) im Wesentlichen in der Mitte oder in einem Drittel der Dicke der ersten Seite (4) ausgebildet ist.

5. Artikel nach einem der Ansprüche 1 bis 4, **dadurch gekennzeichnet, dass** der Abstand, der die erste horizontale Ebene (P1) und die zweite horizontale Ebene (P2) trennt, zwischen etwa 10 mm und etwa 50 mm beträgt.

6. Artikel nach einem der Ansprüche 1 bis 5, **dadurch gekennzeichnet, dass** die zweite und die dritte Seite (5, 6) von der vierten Seite (3) durch jeweilige zweite Eckbereiche (14) getrennt wird, erstreckt sich der Reißverschluss (12) auf der zweiten Seite, die eine im Wesentlichen abgerundete Form aufweisen, und sich der Reißverschluss (12) jeweils geradlinig auf der zweiten und der dritten Seite in einer ersten horizontalen Ebene (P1) bis zu den jeweiligen zweiten Eckbereichen erstreckt, wobei der Reißverschluss in der gleichen ersten horizontalen Ebene bis zu der vierten Seite übergeht, wo er sich immer noch in der ersten horizontalen Ebene erstreckt.

7. Artikel nach Anspruch 6, **dadurch gekennzeichnet, dass** er einen Griff (16) umfasst, der an der vierten Seite (3), im Wesentlichen in der Mitte der Dicke der letzteren, befestigt ist.

8. Artikel nach einem der Ansprüche 1 bis 7, **dadurch gekennzeichnet, dass** der Reißverschluss (12) zwei Reißverschlusssegmente (17, 18), die jeweils an den beiden Halbschalen (9, 10) befestigt sind, und mindestens einen Schiebergriff (19) umfasst, der mit den beiden Reißverschlusssegmenten zusammenwirkt.

9. Artikel nach Anspruch 8, **dadurch gekennzeichnet, dass** der Reißverschluss (12) zwei Schiebergriffe (19) umfasst, von denen jeder dazu vorgesehen ist, sich über die zweite Seite (5) bzw. die dritte Seite (6) in Richtung des Verbindungsstreifens (11) verschieben zu lassen.

10. Artikel nach einem der Ansprüche 1 bis 9, **dadurch gekennzeichnet, dass** es sich dabei um einen Handkoffer oder einen Reisekoffer handelt.

## Claims

1. Luggage-type leather article, including two at least partially rigid half-shells (9, 10), a connecting strap (11) provided on a first side (4) of the luggage and permanently connecting the two half-shells, and a zip fastener (12) that extends on either side of the connecting strap, along the periphery of the luggage, and is configured to connect the two half-shells in a closed configuration of luggage, with the periphery of the luggage being formed by the first side, a second side (5) that extends from the first side, a third side (6) opposite to the second side and which extends from the first side, and a fourth side (3) opposite to the first side and which joins the second and third sides, and with the second and third sides being separated from the first side by respective first corner zones (13) having a substantially rounded shape; wherein the zip fastener (12) extends on each of the second and third sides (5, 6) rectilinearly and in a first horizontal plane (P1) as far as the respective first corner zones, wherein the zip fastener is curved as far as the first side (4), where it then extends as far as the connecting strap (11) rectilinearly and in a second horizontal plane (P2) distinct from the first horizontal plane (P1).

2. Article according to claim 1, **characterised in that** the two half-shells (10, 9) are provided so as to respectively define approximately one third of the volume of the article (1) and approximately two thirds of the volume of the article.

3. Article according to one of claims 1 and 2, **characterised in that** the first horizontal plane (P1) is defined substantially at two thirds of the thickness of the second and third sides (5, 6).

4. Article according to any one of claims 1 to 3, **characterised in that** the second horizontal plane (P2) is defined substantially at the middle or at one third of the thickness of the second and third sides (5, 6), and the connecting strap (11) is provided substantially at the middle or at one third of the thickness of the first side (4).

5. Article according to any one of claims 1 to 4, **characterised in that** the distance separating the first horizontal plane (P1) and the second horizontal plane (P2) is between approximately 10 mm and approximately 50 mm.

6. Article according to any one of claims 1 to 5, **characterised in that** the second and third sides (5, 6) are separated from the fourth side (3) by respective second corner zones (14) having a substantially rounded shape, and the zip fastener (12) extends over each of the second and third sides rectilinearly and in the first horizontal plane (P1) as far as the respective second corner zones, wherein the zip fastener extends in the first horizontal plane as far as the fourth side, where it also extends in this first horizontal plane.

7. Article according to claim 6, **characterised in that** it includes a handle (16) secured on its fourth side (3), substantially at the middle of the thickness of the latter.

8. Article according to any one of claims 1 to 7, **characterised in that** the zip fastener (12) includes two slider portions (17, 18) secured respectively to the two half-shells (9, 10) and at least one pull-tab (19) cooperating with the two slider portions.

9. Article according to claim 8, **characterised in that** the zip fastener (12) includes two pull-tabs (19), each being designed to be moved in the direction of the connecting strap (11), respectively via the second side (5) and the third side (6).

10. Article according to any one of claims 1 to 9, **characterised in that** it is a suitcase or a trunk.
